# FASCICULE DE BREVET EUROPEEN

(11) **EP 0 324 305 B1**
(45) Date de publication et mention de la délivrance du brevet: **27.05.1992**
(21) Numéro de dépôt: 88470023.8
(22) Date de dépôt: 14.12.1988
(51) Int. Cl.: B65D 1/02

(54) **Bouteille en matériau thermoplastique**
Flasche aus thermoplastischem Material
Bottle of thermoplastic material

(30) Priorité: 14.01.1988 FR 8800472
(43) Date de publication de la demande: 19.07.1989
(73) Titulaire: SIDEL, F-76600 Le Havre (FR)
(72) Inventeur: Denis, Gérard, F-76280 Turretot (FR)
(74) Mandataire: Puit, Thierry

(56) Documents cités:
- DE-A- 2 062 684
- FR-A- 1 434 464
- FR-A- 2 576 283
- GB-A- 290 363

## Description

La présente invention concerne une bouteille en matériau thermoplastique biorienté destinée à contenir un liquide plat dont le remplissage s'effectue à froid.

Il est bien connu que les bouteilles en matériau thermoplastique sont de plus en plus légères ce qui crée des problèmes pour obtenir une bonne résistance mécanique de ces bouteilles tant dans le sens longitudinal que dans le sens transversal.

La Demanderesse s'est proposé de fournir une bouteille en matériau thermoplastique biorienté qui, pour faciliter sa manutention sur la chaîne de conditionnement et de distribution, a une section de forme générale carrée, des angles arrondis, un fond circulaire et qui résiste sans déformation notable, losqu'elle est remplie, à une force de compression appliquée selon l'axe longitudinal de la bouteille. Cette force de compression se manifeste lorsque les bouteilles sont empilées les unes au-dessus des autres lors de leur stockage et de leur transport. En outre cette bouteille doit présenter une résistance aux forces de compression transversales développées lors de la tenue en main de celle-ci pour verser le liquide qu'elle contient, sans que le débit du liquide versé soit irrégulier et provoque des éclaboussures.

On connait par le document FR-A-2 576 283 une bouteille en matière plastique comportant un col, un fond et une paroi latérale de section en forme de carré curviligne dans laquelle les côtés de toute section droite de la paroi latérale sont constitués d'au moins trois moulures curvilignes convexes dont les sommets sont contenus dans un plan parallèle à l'axe longitudinal de la bouteille.

L'invention a donc pour objet une bouteille en matériau thermoplastique biorienté, destinée à contenir un liquide plat, comprenant un col, un corps, un fond, une partie intermédiaire ou épaule de forme générale tronconique formant le raccordement entre le col et le corps et une partie inférieure tronconique reliant le fond au corps, bouteille dans laquelle le corps, dont la section par un plan perpendiculaire à l'axe de la bouteille à la forme générale d'un carré, comporte quatre arrondis convexes entre lesquels sont ménagées des nervures longidutinales parallèles à l'axe de la bouteille, lesdits arrondis et lesdites nervures s'étendant sur toute la hauteur du corps, les nervures longitudinales étant disposées par paires symétriquement par rapport aux plans médians contenant l'axe du corps, les nervures les plus proches de ces plans médians étant reliées entre elles par un méplat ou une arête parallèle à l'axe de la bouteille.

D'autres caractéristiques et avantages de l'invention apparaîtront au cours de la description qui va suivre, faite en référence aux dessins annexés, donnés uniquement à titre d'exemple non limitatif et parmi lesquels :
- la Fig. 1 est une vue en élévation d'un premier mode de réalisation d'une bouteille selon l'invention;
- la Fig. 2 est une vue en coupe selon la ligne A-A de la bouteille représentée à la Fig. 1 ;
- la Fig. 3 est une vue en élévation d'un second mode de réalisation d'une bouteille selon l'invention ;
- la Fig. 4 est une vue en coupe, selon la ligne B-B de la bouteille représentée à la Fig. 3.

La bouteille d'axe X-X, représentée aux Fig. 1 et 2, comprend un col 1, un corps 2, un fond 3 circulaire, une partie intermédiaire ou épaule 4, de forme générale tronconique, formant le raccordement entre le col 1 et le corps 2 et une partie inférieure 5 tronconique reliant le corps 2 au fond 3.

Le col 1 cylindrique se termine à sa partie supérieure par un filetage 6, permettant le vissage d'un bouchon d'obturation, en-dessous duquel est ménagée une collerette 7, servant à la manutention de la bouteille lors de sa fabrication. Une partie cylindrique 8 termine le col à sa partie inférieure et le raccorde à l'épaule 4.

Le corps 2, d'axe X-X, a, en section par un plan perpendiculaire à l'axe X-X, la forme générale d'un carré dont les angles sont remplacés par des arrondis 9 convexes. Ces derniers s'étendent sur toute la hauteur de corps 2 et sont constitués par deux arcs de cercle 9a et 9b, de même rayon, reliés par une tangente commune 9c. Les centres des cercles auxquels appartiennent les arcs 9a et 9b, respectivement 10a et 10b, sont situés symétriquement deux à deux par rapport aux plans diagonaux DD′ du corps 2. Chaque arrondi s'étent selon un angle au centre C voisin de 45°.

Entre deux arrondis 9 successifs sont ménagées deux paires de nervures longitudinales, respectivement 11 et 12, symétriques deux à deux par rapport aux plans médians MM′ du corps 2. Ces nervures ont, vues en coupe transversale, le forme d'arcs de cercle de même rayon et sont situées en retrait par rapport aux extrémités des arrondis 9 qu'elles réunissent. Les deux nervures 12 les plus proches des plans médians MM′ sont reliées entre elles par un méplat 13 perpendiculaire aux plans médians MM′. Les nervures 11, 12 et la méplat 13 s'étendent longitudinalement, parallèlement à l'axe X-X de la bouteille sur toute la hauteur du corps 2. Ces nervures et le méplat qui les réunit procurent une bonne résistance à la compression et au flambage à la bouteille lorsque celle-ci est soumise à une charge s'exerçant selon son axe X-X, par augmentation du module d'inertie de la bouteille.

Des nervures 14 en creux sont ménagées sur toute la longueur des arrondis 9 du corps 2, perpendiculairement à l'axe X-X. Dans la forme de réalisation représentée à la Fig. 1, ces nervures 14 sont au nombre de dix. Elles ont pour but d'augmenter la rigidité transversale du corps 2 de la bouteille.

La partie intermédiaire ou épaule 4, de forme générale tronconique d'axe X-X, comporte quatre faces 15 planes et quatre faces 16 convexes. Les faces 15, situées dans le prolongement des nervures 11 et 12 ont la forme de triangles isocèles curvilignes dont un des sommets se raccorde à la base du col 1. Les faces 16 disposées dans le prolongement des arrondis 9 du corps 2 ont elles aussi la forme de triangles isocèles curvilignes dont l'un des sommets se raccorde à la base du col 1. Les bases des faces 16 descendent plus bas que les bases des faces 15 et se raccordent sur les arrondis du corps 2 selon des arcs de cercle 17 dont les rayons sont inférieurs à ceux des arcs de cercle 18 constituant les bases des faces 15.

Le fond 3 est circulaire et légèrement en retrait par rapport au plan défini par l'extrémité inférieure de la bouteille.

Enfin, la partie inférieure 5 de la bouteille qui relie le corps 2 et le fond 3 est de forme générale tronconique et s'étend jusqu'à l'extrémité inférieure des nervures 11 et 12 du corps 2.

Dans un second mode de réalisation représenté aux Fig. 3 et 4, les arrondis 9 du corps 2 se prolongent jusqu'à proximité du fond 3 par des lobes 19 convexes ce qui permet de porter le nombre des nervures 14 transversales au nombre de onze. Comme on peut le voir à la Fig. 4, les nervures 14 s'étendent sur toute la longueur des arrondis 9 du corps 2 et les nervures 12 longitudinales contigües se raccordent entre elles suivant une arête 20 parallèle à l'axe X-X de la bouteille. Enfin, la partie intermédiaire ou épaule 4 de forme générale tronconique est composée de quatre faces 21 planes, en forme de triangles isocèles curvilignes, disposées dans le prolongement des nervures 11 et 12 longitudinales et de quatre faces 22, plans aussi, en forme de triangles isocèles curvilignes, disposées dans le prolongement des arrondis 9 du corps 2, les faces étant renforcées par des nervures 23 en creux ménagées selon les bissectrices des angles au sommet desdites faces.

En variante, les nervures 11, 12 longitudinales peuvent, au lieu d'avoir vues en coupe la forme d'arcs de cercle, avoir la forme de segments de droite jointifs formant un profil crénelé.

Ainsi, des bouteilles en polyéthylène téréphtalate (PET), fabriquées selon le premier mode de réalisation décrit ci-avant, d'une contenance de 1,5 litre, d'un poids compris entre 42 et 43 grammes, remplies d'une eau minérale plate, ont résisté en présentant une déformation longitudinale inférieure à 5 millimètres, à une charge de 45 kilogrammes appliquée suivant l'axe longitudinal X-X de la bouteille.

Les avantages présentés par la bouteille selon l'invention sont les suivants :
- elle est légère ;
- elle présente une bonne résistance longitudinale à l'écrasement grâce aux nervures 11 et 12 longitudinales qui augmentent son module d'inertie. Ainsi, de telles bouteilles peuvent être empilées sans risque sur une grande hauteur pour leur stockage et leur transport ;
- la forme donnée à la partie intermédiaire ou épaule 4 permet de répartir uniformément la charge sur le corps 2, grâce notamment aux faces convexes 16 qui procurent un effet de voûte ;
- la résistance transversale nécessaire à une bonne tenue en main et à un écoulement régulier du liquide contenu, sans éclaboussement, est obtenue grâce aux nervures 14 transversales et aux arrondis 9 formés de deux arcs de cercle de même rayon reliés par une tangente commune.

L'invention ne se limite pas aux modes de réalisation décrits ci-avant, mais elle en embrasse toutes les variantes.

## Revendications

1. Bouteille en matière thermoplastique biorientée destinée à contenir un liquide plat, comprenant un col (1), un corps (2), un fond (3) circulaire, une partie intermédiaire ou épaule (4) de forme générale tronconique formant le raccordement entre le col (1) et le corps (2) et une partie inférieure tronconique reliant le corps (2) au fond (3), bouteille dans laquelle le corps (2), dont la section par un plan perpendiculaire à l'axe X-X longitudinal de la bouteille a la forme générale d'un carré, comporte quatre arrondis (9) convexes entre lesquels sont ménagés des nervures (11, 12) longitudinales parallèles à l'axe X-X, lesdits arrondis et lesdites nervures s'étendant sur toute la hauteur du corps, caractérisée en ce que les nervures (11, 12) longitudinales sont situées en retrait par rapport aux extrémités des arrondis (9) qu'elles réunissent, et en ce qu'elles sont disposées par paires, symétriquement par rapport aux plans médians (MM′), contenant l'axe X-X de la bouteille , les nervures (12) les plus proches de ces plans médians étant reliées entre celles par un méplat (13 longitudinal parallèle à l'axe X-X, ou se raccordant suivant une arête (20) parallèle à l'axe X-X.

2. Bouteille suivant la revendication 1 caractérisée en ce que les nervures (11, 12) longitudinales ont, en coupe suivant un plan perpendiculaire à l'axe X-X, la forme de segments de droite jointifs formant un profil crénelé.

3. Bouteille suivant la revendication 1 caractérisée en ce que les arrondis (9) convexes sont constitués par deux arcs de cercle (9a, 9b), de même rayon, reliés par une tangente commune (9c), les centres respectifs (10a, 10b) des cercles auxquels appartiennent lesdits arcs étant symétriques deux à deux par rapport aux plans diagonaux (DD′), contenant l'axe X-X; du corps (2).

4. Bouteille suivant les revendications 1 et 4 caractérisée en ce que des nervures (14) en creux, perpendiculaires à l'axe X-X, sont ménagées sur toute la longueur des arrondis (9), lesdites nervures (14) n'intersectant pas les nervures (11, 12) longidutinales.

5. Bouteille suivant les revendications 1,4 et 5 caractérisée en ce que les arrondis (9) du corps (2) se prolongent jusqu'à proximité du fond (3) par des lobes (19) convexes.

6. Bouteille suivant la revendication 1 caractérisée en ce que la partie intermédiaire ou épaule -(4), de forme générale tronconique d'axe X-X, comporte quatre faces (15) planes et quatre faces (16) convexes, les faces (15) étant disposées dans le prolongement des nervures (11, 12) longitudinales et les faces (16) étant disposées dans le prolongement des arrondis (9).

7. Bouteille suivant la revendication 1 caractérisée en ce que la partie intermédiaire ou épaule (4), de forme générale tronconique d'axe X-X, comporte quatre faces (21) planes disposées dans le prolongement des nervures (11, 12) longitudinales et quatre faces planes disposées dans le prolongement des arrondis (9), ces dernières étant renforcées par des nervures (23).

8. Bouteille suivant les revendications 1, 7 et 8 caractérisée en ce que les faces (15, 16, 21, 22) de l'épaule (4) ont la forme de triangles curvilignes.

## Patentansprüche

1. Flasche aus biorientiertem thermoplastischen Material zur Aufnahme einer nicht-kohlensäurehaltigen Flüssigkeit mit einem Hals (1), einem Körper (2), einem kreisförmigen Boden (3) und mit einer im wesentlichen kegelstumpfförmigen Zwischenzone oder Schulter (4), die den Hals (1) mit dem Körper (2) verbindet, und einem unteren kegelstumpfförmigen Teil, der den Körper (2) mit dem Boden (3) verbindet, wobei der Körper (2), dessen Schnitt durch eine Ebene senkrecht zur Längsachse X-X der Flasche im wesentlichen die Form eines Vierecks hat, vier konvexe Rundundungen (9) aufweist, zwischen denen zur Achse X-X parallele Längsrippen (11, 12) ausgebildet sind, wobei sich die Rundungen und Rippen über die ganze Länge des Körpers erstrecken, **dadurch gekennzeichnet, daß** die Längsrippen (11, 12) bezüglichder Endbereiche der Rundungen (9), die sie verbinden, zurückgesetzt angeordnet sind, und daß sie paarweise, symmetrisch bezüglich der die Flaschenachse X-X enthaltenden Mittelebenen (MM′) angeordnet sind, wobei die diesen Mittelebenen am nächsten liegenden Rippen (12) untereinander durch eine längliche, zu der Achse X-X parallele Flachstelle (13) verbunden sind, oder daß sie in einer zur Achse X-X parallelen Kante (20) zusammenlaufen.

2. Flasche nach Anspruch 1, **dadurch gekennzeichnet, daß** die Längsrippen (11, 12) im Schnitt entlang einer zur Achse X-X senkrechten Ebene die Form von Abschnitten von Verbindungsgeraden haben, die ein Zackenprofil bilden.

3. Flasche nach Anspruch 1, **dadurch gekennzeichnet, daß** die konvexen Rundungen (9) druch zwei Kreisbögen (9a, 9b) mit gleichen Radien gebildet sind, die durch eine gemeinsame Tangente (9c) verbunden sind, wobei die jeweiligen Mittelpunkte (10a, 10b) der Kreise, zu denen die Bögen gehören, bezüglich diagonaler Ebenen (DD′), die die Achse X-X des Körpers (2) aufweisen, paarweise symmetrisch sind.

4. Flasche nach den Ansprüchen 1 und 4, **dadurch gekennzeichnet, daß** zur Achse X-X senkrechte Kreuzrippen (14) über die gesamte Länge der Rundung (9) angeordnet sind, wobei sich diese Rippen (14) nicht mit den Längsrippen (11, 12) schneiden.

5. Flasche nach den Ansprüchen 1, 4 und 5, **dadurch gekennzeichnet, daß** die Rundungen (9) des Körpers (2) sich durch zungenförmige Elemente (19) bis in die Nähe des Bodens (3) erstrecken.

6. Flasche nach Anspruch 1, **dadurch gekennzeichnet, daß** die im wesentlichen zur Achse X-X kegelstumpfförmige Zwischenzone oder Schulter (4) vier ebene Flächen (15) und vier konvexe Flächen (16) aufweist, wobei die Flächen (15) in Verlängerung der Längsrippen (11, 12) und die Flächen (16) in Verlängerung der Rundungen (9) angeordnet sind.

7. Flasche nach Anspruch 1, **dadurch gekennzeichnet, daß** die im wesentlichen zur Achse X-X kegelstumpfförmige Zwischenzone oder Schulter (4) vier ebene Flächen (21), die in Verlängerung der Längsrippen (11, 12) angeordnet sind, und vier ebene Flächen, die in Verlängerung der Rundungen (9) angeordnet sind, aufweist, wobei letztere durch Rippen (23) verstärkt sind.

8. Flasche nach den Ansprüchen 1, 7 und 8, **dadurch gekennzeichnet, daß** die Flächen (15, 16, 21, 22) der Schulter (4) die Form von gekrümmten Dreiecken haben.

## Claims

1. Bottle made of biaxially-oriented thermoplastic material, intended to contain a flat liquid, comprising a neck (1), a body (2), a circular bottom (3), an intermediate part or shoulder (4) of frustoconical general shape, forming the connection between the neck (1) and the body (2), and a lower frustoconical part connecting the body (2) to the bottom (3), in which bottle the body (2), whose cross-section through a plane perpendicular to the longitudinal axis X-X of the bottle has the general shape of a square, comprises four convex rounded portions (9) between which longitudinal ribs (11, 12) parallel to the axis X-X are provided, the said rounded portions and the said ribs extending over the entire height of the body, characterised in that the longitudinal ribs (11, 12) are recessed in relation to the ends of the rounded portions (9) which they join, and in that they are arranged in pairs, symmetrically in relation to the median planes (MM′) containing the axis X-X of the bottle, the ribs (12) which are closest to theee median planes being connected together by means of a longitudinal flat (13) parallel to the axis X-X or are connected by an edge (20) parallel to the axis X-X.

2. Bottle according to Claim 1, characterised in that the longitudinal ribs (11, 12) have, in cross-section according to a plane perpendicular to the axis X-X, the shape of adjoining straight-line segments forming a crenellated profile.

3. Bottle according to Claim 1, characterised in that the convex rounded portions (9) are constituted by two circular arcs (9a, 9b), of like radius, connected via a common tangent (9c), the respective centres (10a, 10b) of the circles to which the said arcs belong being symmetrical, in pairs, in relation to the diagonal planes (DD′) containing the axis X-X of the body (2).

4. Bottle according to Claims 1 and 4, characterised in that ribs (14) in the form of hollows, perpendicular to the axis X-X, are provided over the entire length of the rounded portions (9), the said ribs (14) not intersecting the longitudinal ribs (11, 12).

5. Bottle according to Claims 1, 4 and 5, characterised in that the rounded portions (9) of the body (2) are extended by convex lobes (19) almost all the way to the bottom (3).

6. Bottle according to Claim 1, characterised in that the intermediate part or shoulder (4), of frusto-conical general shape, of axis X-X, comprises four plane faces (15) and four convex faces (16), the faces (15) being arranged in the extension of the longitudinal ribs (11, 12) and the faces (16) being arranged in the extension of the rounded portions (9).

7. Bottle according to Claim 1, characterised in that the intermediate portion or shoulder (4), of frusto-conical general shape, of axis X-X, comprises four plane faces (21) arranged in the extension of the longitudinal ribs (11, 12) and four plane faces arranged in the extension of the rounded portions (9), the latter four plane faces being reinforced by ribs (23).

8. Bottle according to Claims 1, 7 and 8, characterised in that the faces ( 15, 16, 21, 22 ) of the shoulder (4) have the shape of curvilinear triangles.
